# EUROPÄISCHE PATENTSCHRIFT

(11) **EP 0 100 491 B1**
(45) Veröffentlichungstag und Bekanntmachung des Hinweises auf die Patenterteilung: **15.10.1986**
(21) Anmeldenummer: 83107115.4
(22) Anmeldetag: 20.07.1983
(51) Int. Cl.: A61G 15/00

(54) **Zahnärztlicher Patientenstuhl**
Dental chair
Fauteuil dentaire

(30) Priorität: 02.08.1982 DE 3228801
(43) Veröffentlichungstag der Anmeldung: 15.02.1984
(73) Patentinhaber: SIEMENS AKTIENGESELLSCHAFT, 80333 München (DE)
(72) Erfinder: Jöckel, Klaus, D-6143 Lorsch (DE); Stöckl, Klaus, D-6140 Bensheim 3 (DE)

## Beschreibung

Die Erfindung bezieht sich auf einen zahnärztlichen Patientenstuhl mit einem Stuhlunterteil, welches ein ortsfestes, im Grundriß im wesentlichen rechteckiges Basisteil, eine daran angelenkte Hubvorrichtung und einen am oberen Ende der Hubvorrichtung angeordneten, im Grundriß ebenfalls rechteckigen Sitzträger enthält.

Ein solcher Patientstuhl ist beispielsweise aus der US-A-3 982 718 bekannt.

Bei Patientenstühlen dieser Gattung sind das Basisteil und der Sitzträger bisher individuell, d. h. nur für ihre spezielle Funktion ausgerichtet, gestaltet. Eine solche Konstruktion bedingt relativ hohe Werkzeugkosten und ist für Modifikationen im Rahmen einer Typenerweiterung weniger gut geeignet.

Ziel der vorliegenden Erfindung ist es, einen zahnärztlichen Patientenstuhl der eingangs genannten Gattung fertigungstechnisch so zu vereinfachen, daß unter Einsatz möglichst weniger Typen und Teile eine rationelle Fertigung mit möglichst geringem Werkzeugaufwand möglich ist.

Zur Erreichung dieses Zieles wird gemäß der Erfindung vorgeschlagen, daß Basisteil und Sitztrager jeweils aus einer Grundplatte als tragendes Element, aus beidseitig an den kürzeren Seiten der Grundplatte befestigten, abgewinkelten und mit ihren abgewinkelten Endteilen die längeren Seiten der Grundplatte umgreif enden Endstücken und aus die längeren Seiten der Grundplatte bedeckenden, an den Endstücken mittels Verbindungselementen befestigten Verkleidungsprofilen.

Die vorgeschlagene Konstruktion ermöglicht es, Basisteil und Sitzträger mit möglichst wenig unterschiedlichen Bauteilen aufzubauen. Lediglich die Grundplatten von Basisteil und Sitzträger sind individuell in den Längenabmessungen auf die unterschiedlichen Erfordernisse abzustimmen. Die Endstücke und die die Längsseiten der Basisplatte bedeckenden Verkleidungsprofile können vorteilhafterweise einheitlich, die Endstücke sogar identisch ausgebildet sein. Die Verkleidungsprofile können wahlweise aus einen Längsschlitz bildenden Profilstücken oder durch vollflächige geschlossene Profilstücke gebildet sein, je nachdem, ob in der einen oder anderen Modifikation am Stuhl ein Gerät mit einer Längsverschiebebahn adaptiert werden soll oder nicht. Die Endstücke können fest mit der Grundplatte verbunden sein; die seitlichen Verkleidungsprofile dagegen sind vorzugsweise mittels elastischer Zentrierstopf en als Verbindungsstücke mit den Endstücken verbunden. Damit läßt sich eine weitgehend spielfreie Verbindung der Teile erzielen. Sofern die Hubvorrichtung durch einen Faltenbalg od. dgl. verkleidet ist, ist es vorteilhaft, die Verkleidungsprofile und/oder die Endstücke mit angeformten Haltemitteln für den Faltenbalg zu versehen.

Weitere vorteilhafte Ausgestaltungen und Weiterbildungen der Erfindung sind den Unteransprüchen zu entnehmen.

Ein Ausführungsbeispiel der Erfindung wird nachfolgend anhand der Zeichnung näher erläutert.

Es zeigen:
Fig. 1 einen zahnärztlichen Arbeitsplatz in schaubildlicher Darstellung,
Fig. 2 den Arbeitsplatz nach Fig. 1 von der gegenüberliegenden Seite aus betrachtet,
Fig. 3 den Aufbau des Stuhlunterteils in einer Explosionsdarstellung,
Fig. 4 Einzelheiten der Horizontalführung
Fig. 5 und 6 Einzelheiten aus Fig. 3

Die Fig. 1 zeigt in einer schaubildlichen Darstellung einen zahnärztlichen Arbeitsplatz, bestehend aus einem Patientenstuhl 1, einem vom Patienten aus betrachtet rechts davon angeordneten Arztgerät 2 und einem links des Patientenstuhles Angeordneten Helferinnengerät 3. Der Patientenstuhl 1 besteht im wesentlichen aus einem Stuhloberteil und einem Stuhlunterteil. Das Stuhlunterteil enthält ein Basisteil 4, in dem eine später noch näher erläuterte Horizontalfünrung 5 für das Arztgerät 2 und in einem Anschlußkasten 6 zusammengefaßte elektrische und/oder Pneumatische Versorgungsbausteine angeordnet sind, sowie eine durch einen Faltenbalg 7 verdeckt angeordnete Höhenverstellvorrichtung für das aus Sitz- und Rückenlehne bestehende Stuhloberteil 8. Das Gerät 3 ist ebenfalls mittels einer Horizontalführung 9 (Fig. 2) parallel zur Längsachse des Stuhles verstellbar gehaltert, wobei im Gegensatz zur Horizontalführung 5 für das Arztgerät 2, die am ortsfesten Basisteil 4 über die gesamte Länge des Stuhles, also etwa von der hinteren Sitzkante bis mindestens zum Enßende des Sitzes bzw. bis zum in der Darstellung nach Fig. 1 rechten Ende des Anschlußkastens 6 verläuft, die Horizontalführung 9 für das Helferinnengerät 3 am höhenverstellbaren Stuhloberteilträger 10 lediglich über dessen Länge verläuft.

Die Fig. 3 zeigt den Aufbau des Stuhlunterteils einschließlich Stuhloberteilträger 10 in einer Explosionsdarstellung. Die Ansicht erfolgt von der Seite aus, aus der die Fig. 2 zu betrachten ist.

Das Basisteil 4 wird im wesentlichen gebildet aus einer im Grundriß rechteckigen Grundplatte 11, welche sämtliche tragenden Teile, insbesondere die mit 60 bezeichnete Höhenverstelleinrichtung und den Träger 10 für das Stuhloberteil 8, aufnimmt, und einen die Grundplatte 11 umgebenden Rahmen, der wiederum aus zwei an den kürzeren Seiten angeordneten Endstücken 12 und aus an den längeren Seiten angeordneten Verkleidungsteilen 13 sowie Profilelementen 14 gebildet ist. Die Endstücke 12 sind als Eckprofile ausgebildet, d.h. sie weisen rechtwinkelig abgewinkelte, die kürzeren Seiten der Grundplatte 11 umgreifende Endteile 12a auf, in die elastische Verbindungselemente 15 eingesteckt werden, an denen die Verkleidungsteile 13 bzw. die Profilelemente 14 befestigt werden können. Das in der Figur dargestellte rechte Endstück 12 enthält einen Ansats 16, an dem das untere Ende des Faltenbalgs 7 eingehängt wird. Die Endstücke 12 sind an der Grundplatte 11 angeschraubt, wozu an dieser Befestigungsblöcke 17 und an den Endstücken 12 Laschen 18 angeordnet sind.

Die vollflächig ausgebildeten Verkeidungsteile 13 sind quergeteilt in einen Abschnitt 13a, der im wesentlichen der Lange des Stuhloberteilträgers 10 bzw. des die Höhenverstellvorrichtung umschließenden Faltenbalgs 7 entspricht, und einem Abschnitt 13b, der der restlichen Länge, in wesentlichen der Länge des Anschlußkastens 6 entspricht. An der Teilungsstelle ist ein an der Grundplatte 11 bzw. an einer mit dieser verbundenen Leiste 19 befestigtes, dem Profil der Verkleidungsteile 13 angepaßtes Halteteil 20 angeordnet, auf das die Verkleidungsteile 13a, 13b mit ihren einen Enden zur Fixierung aufgeschoben werden, bevor sie an ihren anderen Enden mittels der elaztischen Verbindungselemente 15 mit den Endstücken 12 verbunden werden. DasVerkieidungsteii 13a enthält, wie das rechte Endstück 12, ebenfalls einen Ansatz 16, an dem der Faltenbalg 7 eingehängt wird. Die Querteilung ist auch bei den Winkelprofilen 14 vorhanden; auch hier sind die einzelnen Teile durch elastische Verbindungselemente 15 miteinander verbunden; das obere Winkelprofil 14a enthält, wie das Verkleidungsteil 13a, einen entsprechenden Ansatz 16, um den Faltenbalg 7 befestigen zu können.

Ein wesentlicher Vorteil der Querteilung der Verkleidungsteile und Winkelprofile in der beschriebenen Weise ist darin zu sehen, daß gleiche Verkleidungsteile für die Verkleidung sowohl des Sitzträgers als auch des Basisteils verwendet werden können, und zwar für eine Stuhlkonstruktion sowohl mit kurzem Basisteil, z. B. ohne Anschlußkasten, als auch mit langem Basisteil, z. B. mit Anschlußkasten.

Die beiden Winkelprofile 14 bilden über ihre gesamte Länge einen Schlitz 21, aus dem ein Anschluß- oder Tragteil 22 vorsteht, an dem die unten abgekröpfte Tragsäule 23 (Fig. 1) für das Gerät 2 befestigbar ist. Das Tragteil 22 ist mit einem Schlitten 24, der innerhalb des Basisteils 4 über die gesamte Länge des Schlitzes 21 in der Horizontalführung 5 geführt ist, fest verbunden.

Der Schlitz 21 wird in jeder Stellung des Schlittens 24 durch ein am Schlitten 24 eingehängtes Gurtband 25 abgedecht, welches als Endlosband über Umlenkrollen 26 etwa rechteckig geführt ist. In den Schlitten 24 münden ferner diverse, zu einem flachen Band zusammengefügte Versorgungsleitungen 27, welche die im Gerät 2 benötigten Medien (Luft und/oder Wasser und/oder elektrischer Strom) von einer zentralen Versorgungsquelle im Anschlkasten 6 an das Tragteil 22 heranführen.

Entsprechend dem Aufbau des Basisteils 4 besteht auch der Stuhloberteilträger 10 aus einer im Grundriß rechteckigen Grundplatte 31 gleicher Breite wie die Grundplatte 1 1 und einem Rahmen, bestehend einerseits aus beidseitigen Endstücken 32 und andererseits Verkleidungsteilen 33 sowie Winkelprofilen 34, die wiederum mittels entsprechender elastischer Verbindungselemente 35 an den Endstücken befestigt sind. An den Endstücken und an den Winkelprofilen sind Ansätze 36 vorhanden, an denen der Faltenbalg 7 eingehängt werden kann.

Die Endstücke 32 sind identisch mit den Endstücken 12, weisen also an gleicher Stelle und in gleicher Höhe Befestigungslaschen 38 auf; die zugehörigen Halterungen 37 sind in der Grundplatte 31 vorgesehen. Auch die Verkleidungsteile 33 haben gleiche Abmessungen wie die Verkleidungsabschnitte 13a, wodurch unter anderem die Lagerhaltung der Teile vereinfacht wird und auch ein Austausch der Teile untereinander möglich ist. So kann beispielsweise das mit einem Ansatz versehene rechte Endstück 12 vom Basisteil 4 zur Verkleidung des Oberteilträgers verwendet werden.

Auch hier ragt durch den durch die beiden Winkelprofile 34 gebildeten Schlitz 41 ein Anschluß- oder Tragteil 42, an dem entweder direkt oder über einen Tragarm die Tragsäule 43 (Fig. 2) des Gerätes 3 befestigt ist. Der Schlitz wird, wie beim Basisteil 4, durch ein Gurtband 45 abgedeckt.

Die Fig. 4 zeigt Einzelheiten der Horizontal führung 5.

Die Horizontalführung 5 enthält eine durchgehende, in Lagerböcken 46 gehalterte Achse 47, auf der der Schlitten 24 längsverschiebbar gelagert ist. Der Schlitten 24 stützt sich mittels einer Laufrolle 48 an einem U-Profil 49 ab. Die vier Umlenkrollen 26 führen das Band 25 an den Schlitzenden, und zwar so, daß es etwa rechteckig unläuft. Zwischen zwei weiteren Umlenkrollen 50 bildet das Band 25 eine Schleife. In diesem Bereich drückt ein Reibrad 51, welches über eine Magnetkupplung 52 mit einer Antriebseinheit 53 gekuppelt ist, an das Band 25. Mit 54 ist eine durch eine Feder 55 gegen das Gurtband 25 angepreßte Andrückrolle bezeichnet, mit der das Gurtband in ausreichendem Maße gegen das Reibrad 51 gedrückt wird. so daß bei eingeschaltetem Antrieb 53 das als Abdeckung des Schlitzes 21 di enende Gurtband 25 gleichzeitig als Antriebs- bzw. Übertragungselement für den Schlitten 24 und damit für das Gerät 2 vorgesehen werden kann. Die Horizontalführung 9 für das Gerät 3 ist vom Prinzip her gleich aufgebaut; sie enthält jedoch keinen Antrieb.

Die Gurtbandenden 56 können am Schlitten mittels Schrauben lösbar befestigt oder auch mittels eines Bügels an einem entsprechenden Haken am Schlitten eingehängt sein. Sofern das an der Tragsäule 23 adaptierte Gerät nicht motorisch, sondern von Hand verstellt werden soll, oder auch wenn aus Platzgründen das Gurtband nicht im Viereck geführt werden kann, kann auf die Endlosführung des Bandes verzichtet werden und die Schlitzabdeckung beispielsweise durch an den abgewinkelten Endteilen der Endstücke (anstelle der vorderen Umlenkrollen 26 in Fig. 3) angeordnete Aufwickelrollen für das dann aus zwei Teilen bestehende Gurtband vorgesehen werden.

Die Fig. 5 und 6 zeigen Details aus Fig. 3 und lassen den Aufbau des Basisteils erkennen. Die Fig. 6 läßt insbesondere die Gestaltung der beiden Profilleisten erkennen, welche den Schlitz zur Durchführung des Schlittens bzw. des mit ihm verbundenen Tragteils bilden. Die Profilleisten sind Winkelprofile, die mit ihren ebenen Flächen nach außen und mit ihren Schenkelenden zum Gurtband hin gerichtet ange ordnet sind. Leicht nach ihnen zum Band hin abgewinkelte Teile 14a der Profilleisten 14 überdecken im montierten Zustand das Gurtband ein wenig und liegen an diesem leicht an, so daß eine weitgehend staubfreie Schlitzabdeckung gegeben ist. Sämtliche Verkleidungsprofile, also sowohl die vollflächigen Verkleidungsteile 13 als auch die Profilleisten 14, haben an den Verbindungsstellen, also dort, wo die Verbindungselemente 15 eingreifen, gleiches Profil, wodurch die Konstruktion vereinfacht, die Lagerhaltungskosten niedrig gehalten und auch ein Austausch der Teile untereinander gegeben ist. So können die Endstücke mit angeformtem Faltenbalghalter sowohl für das Basisteil als auch für den Sitzträger verwendet werden, ebenso können die vollflächigen und die schlitzbildenden Verkleidungsprofile alternativ auf der linken oder rechten Stuhlseite oder auch auf beiden Stuhlseiten vorgesehen werden, je nachdem, ob, und wenn, an welcher Seite des Stuhles dann ein Gerät verschiebbar gehaltert werden soll.

## Patentansprüche

1. Zahnärztlicher Patientenstuhl mit einem Stuhlunterteil (4, 7, 10, 60), welches ein ortsfestes, im Grundriß im wesentlichen rechteckiges Basisteil (4), eine daran angelenkte Hubvorrichtung (60) und einen am oberen Ende der Hubvorrichtung angeordneten, im Grundriß ebenfalls rechteckigen Sitzträger (10) enthält, dadurch gekennzeichnet, daß Basisteil (4) und Sitzträger (10) jeweils aus einer Grundplatte (11, 31) als tragendes Element, aus beidseitig an den kürzeren Seiten der Grundplatte (11, 31) befestigten, abgewinkelten und mit ihren abgewinkelten Endteilen (12a, 32a) die längeren Seiten der Grundplatte ungreifenden Endstücken (12, 32) und aus die längeren Seiten der Grundplatte (11, 31) bedeckenden, An den Endstücken (12, 32) mittels Verbindungselementen (15, 35) bef estigten Verkleidungsprofilen (13, 33) bestehen.

2. Patientenstuhl nach Anspruch 1, dadurch gekennzeichnet, daß die Verkleidungsprofile (13, 33) durch steckbare Verbindungselemente (15, 35) abnehmbar am den Endstücken (12, 32) gehaltert sind.

3. Patientenstuhl nach Anspruch 2, dadurch gekennzeichnet, daß als Verbindungselemente elastische Zentrierstopfen (15, 35) vorgesehen sind.

4. Patientenstuhl nach einem der Ansprüche 1 bis 3, dadurch gekennzeichnet, daß die Verkleidungsprofile (13, 33) wahlweise aus zwei einen Längsschlitz (21,41) bildenden Profillleisten (14, 34) oder aus geschlossenen, flächigen Profilstücken (13, 33) bestehen und diese gleichartige Aufnahmeöffnungen für die Verbindungselemente (15, 35) aufweisen.

5. Patientenstuhl nach einem der Ansprüche 1 bis 4, dadurch gekennzeichnet, daß die Verkleidungsprofile (13,14; 33, 34) und/oder die Endstücke (12, 32) mit angeformten Haltemitteln (16, 36) für einen Faltenbalg (7) zur Verkleidung der Hubvorrichtung (60) versehen sind.

6. Patientenstuhl nach einem der Ansprüche 1 bis 5, dadurch gekennzeichnet, daß die Verkleidungsprofile (13, 14) für das Basisteil (4) an einer Stelle quergeteilt sind, wodurch ein Verkleidungsprofilabschnitt (13a, 14a) für das Basisteil (4) gebildet wird, der die gleiche Länge hat wie die der Verkleidungsprofile (33, 34) für den Sitzträger (10).

7. Patientenstuhl nach Anspruch 6, dadurch gekennzeichnet, daß die Verkleidungsprofilabschnitte (13a, 14a) im Bereich ihrer Querteilung durch einen an der Grundplatte (11) befestigten Profilverbinder (20) miteinander verbunden sind.

8. Patientenstuhl nach einem der Ansprüche 1 bis 7, dadurch gekennzeichnet, daß die Grundplatten (11, 31) von Basisteil (4) und Sitzträger (10) gleiche Breite haben und die an den kürzeren Seiten der Grundplatten befestigbaren Endstücke (12, 32) gleich ausgebildet und damit untereinander austauschbar sind.

## Claims

1. A dental chair having a base (4, 7, 10, 60) which comprises a stationary base part (4) which is essentially rectangular in plan view, a lifting device (60) which is articulated to said base part, and a seat carrier (10) which is arranged at the upper end of the lifting device and is likewise rectangular in plan view, characterised in that the base part (4) and the seat carrier (10) in each case consist of a base plate (11, 31) as a supporting element, bent end pieces (12, 32) which are secured to the shorter sides of the base plate (11, 31) at both sides and which embrace the longer sides of the base plate by way of their bent end parts (12a, 32a), and covering profiled sections (13, 33) which cover the longer sides of the base plate (11, 31) and are secured to the end pieces (12, 32) by means of connecting elements (15, 35).

2. A chair as claimed in Claim 1, characterised in that the covering profiled sections (13, 33) are detachably secured to the end pieces (12, 32) by means of plug-in type connecting elements (15, 35).

3. A chair as claimed in Claim 2, characterised in that elastic centering plugs (15, 35) are provided as connecting elements.

4. A chair as claimed in one of Claims 1 to 3, characterised in that the covering profiled sections (13, 33) consist at will of either two profiled strips (14, 34) which form a longitudinal slot (21, 41), or of closed, flat profiled pieces (13, 33), the latter having similar receiving openings for the connecting elements (15, 35).

5. A chair as claimed in one of Claims 1 to 4, characterised in that the covering profiled sections (13, 14; 33, 34) and/or the end pieces (12, 32) are provided with attached holding means (16, 36) for a bellows (7) covering the lifting device (60).

6. A chair as claimed in one of Claims 1 to 5, characterised in that the covering profiled sections (13, 34) for the base part (4) are transversely divided at one point, whereby a covering profiled section portion (13a, 14a) for the base part (4) is formed, which has the same length as those of the covering profiled sections (33,34) for the seat carrier (10).

7. A chair as claimed in Claim 6, characterised in that in the region of their transverse divisions, the covering profiled section portions (13a, 14a) are connected to one another by means of a profiled section connector (20) which is secured to the base plate (11).

8. A chair as claimed in one of Claims 1 to 7, characterised in that the base plates (11, 31) of the base part (4) and the seat carrier (10) have the same width and the end pieces (12, 32) which can be secured to the shorter sides of the base plates are similarly designed and are therefore exchangeable among one another.

## Revendications

1. Fauteuil de dendisterie comportant un socle (4, 7, 18, 60) qui contient un élément de base fixe (4) dont le contour en projection, est essentiellement rectangulaire, un dispositif de levage (60) articulé sur cet élément de base et un support de siège (10) disposé sur l'extrérmité supérieure du dispositif de levage et possédant également en projection un contour de forme rectangulaire, caractérisé par le fait que l'élément de base (4) et le support (10) du siège sont constitués respectivement par une plaque de base (11,31) formant élément porteur, par des parties d'extrémité (12, 32) coudées, fixées sur leurs deux côtés sur les petits côtés de la plaquede base (11, 31) et enserrant par leurs éléments coudés d'extrémité (12a,32a) les grands côtés de la plaque de base, et par des profilés d'habillage (13, 33) recouvrant les grands côtés de la plague de base (11,31) et fixés au moyen d'organes de fixation (15, 35) au niveau des parties d'extrémité (12, 32).

2. Fauteuil pour patient selon la revendication 1, caractérisé en ce que les profilés d'habillage (13, 33) sont maintenus de façon amovible au niveau des parties d'extrémité (10,30) au moyen d'organes de liaison enfichables (15, 35).

3. Fauteuil pour patient suivant la revendication 2, caractérisé par le fait gu'il est prévu comme organes de liaison, des tétons élastiques de centrage (15, 35).

4. Fauteuil pour patient selon l'une des revendications 1 à 3, caractérisé par le fait que les profilée d'habillage (13, 33) sont constitués au choix par deux barrettes profilées (14, 34) délimitant une fente longitudinale (21,41) ou par des éléments plats profilés fermés (13, 33) et que ces derniers comportent des ouvertures identiques de logement pour les organes de liaison (15, 35).

5. Fauteuil pour patient suivant l'une des revendications 1 à 4, caractérisé par le fait que les profilés d'habillage (13, 14; 33, 34) et/ou les parties d'extrémité (12, 32) sont munis de moyens de retenue (16,36) formés par façonnage et servant à retenir un soufflet (16) servant à habiller le dispositif de levage (60).

6. Fauteuil pour patient suivant l'une des revendications 1 à 5, caractérisé par le fait que les profilés d'habillage (13,14) de l'élément de base (4) sont subdivisés transversalement en un emplacement, ce qui forme une section (13a, 14a) de profilé d'habillage pour l'élément de base (4). qui possède la même longueur que celle des profilés d'habillage (33, 34) prévue pour le support (10) du siège.

7. Fauteuil pour patient suivant la revendication 6, caractérisé par le fait que les éléments (13a, 14a) du profilé d'habillage sont reliés entre eux dans la zone de leur subdivision transversale par des organes de liaison profilés (20) fixés à la plaque de base (11).

8. Fauteuil pour patient suivant l'une des revendications 1 à 7, caractérisé par le fait que les plagues de base (11,31) de l'élément de base (4) et du support (10) du siède possèdent la même largeur et que les parties d'extrémité (12, 32), qui peuvent être fixées sur les petits côtés des plaques de base, ont une constitution identique et peuvent être permutées réciproquement.
